# EUROPÄISCHE PATENTSCHRIFT

(11) **EP 4 368 472 B1**
(45) Veröffentlichungstag und Bekanntmachung des Hinweises auf die Patenterteilung: **30.04.2025**
(21) Anmeldenummer: 23202576.7
(22) Anmeldetag: 10.10.2023
(51) Int. Cl.: B61F 5/10

(54) **FEDERUNG, VORZUGSWEISE FAHRZEUGFEDERUNG, BESONDERS VORZUGSWEISE SCHIENENFAHRZEUGFEDERUNG**
SUSPENSION, PREFERABLY VEHICLE SUSPENSION, ESPECIALLY PREFERABLY RAIL VEHICLE SUSPENSION
SUSPENSION, DE PRÉFÉRENCE SUSPENSION DE VÉHICULE, EN PARTICULIER SUSPENSION DE VÉHICULE FERROVIAIRE

(30) Priorität: 10.11.2022 DE 102022211925
(43) Veröffentlichungstag der Anmeldung: 15.05.2024
(73) Patentinhaber: ContiTech Deutschland GmbH, 30175 Hannover (DE)
(72) Erfinder: Kranz, Harald, 30165 Hannover (DE)
(74) Vertreter: Continental Corporation

(56) Entgegenhaltungen:
- EP-A1- 4 273 419
- DE-A1- 102016 222 663
- JP-A- 2001 165 240
- JP-A- 2010 127 350

## Beschreibung

Die vorliegende Erfindung betrifft eine Federung, vorzugsweise eine Fahrzeugfederung, besonders vorzugsweise eine Schienenfahrzeugfederung, sowie ein Fahrzeug mit einer derartigen Federung.

Bekannt sind Schienenfahrzeugfederungen mit einer Luftfeder, welche zwischen Karosserie bzw. Wagenkasten und Fahrwerk bzw. Fahrschemel eines Schienenfahrzeugs angeordnet sind. Derartige Schienenfahrzeugfederungen weisen eine Felge und eine der Felge gegenüberliegende Oberplatte auf, wobei die Felge mit einer Gleitplatte versehen ist und Felge und Oberplatte so angeordnet sind, dass bei einem Ausfall der Luftfeder die Gleitplatte und die Oberplatte aneinander bzw. aufeinander liegen und so die Karosserie am Fahrschemel abgestützt ist.

Derartige Schienenfahrzeugfederungen weisen üblicherweise eine Luftfeder als Hauptfeder und eine Gummifeder oder Blockfeder als Notfeder auf. Hauptfeder und Notfeder sind zwischen Wagenkasten und Fahrschemel des Fahrzeuges so angeordnet, dass bei einem Ausfall der Hauptfeder die Karosserie am Fahrwerk durch die Notfeder abgestützt wird und die Abstützung über gegenüberliegende zusammenwirkende karosserieseitige und fahrgestellseitige Auflage- und Gleitflächen bzw. Gleitplatten/Gleitelemente erfolgt. Diese Gleitplatten sorgen dann für eine verminderte Reibung und für eine problemlose Abstützung im Notlaufbetrieb.

Hierzu offenbart die EP 1 644 234 B1 eine zentrierende Notfederabstützung für eine Luftfeder, bei der die über die Luftfeder verbundenen Balgfelgen Führungsnuten aufweisen, die bei Auflage des Wagenkastens auf der Notfeder/Zusatzfeder einen seitlichen Versatz des Wagenkastens in Bezug auf das Fahrgestell verhindern sollen. Die einander zugeneigten Flächen der Führungsnuten und ihrer Gegenstücke sind mit Gleitelementen versehen, um bei Verdrehungen oder Querverschiebungen des Wagenkastens relativ zum Fahrgestell die Reibung zu vermindern.

Bei derartigen Federungen stellt die laterale, d.h. die seitliche, Steifigkeit eine wichtige Größe im Betrieb der Federung dar. Insbesondere bei der Verwendung von Luftfedersystemen, insbesondere bei Schienenfahrzeugen, kann die laterale Steifigkeit eine wichtige Größe bei der Gewährleistung der Fahrstabilität sein.

Die laterale Steifigkeit ist jedoch konstruktiv vorgegeben und somit unveränderlich. Die Federung ist also mit einer bestimmten lateralen Steifigkeit so auszulegen, dass die festgelegte laterale Steifigkeit möglichst gut zum Anwendungsfall passt, d.h. möglichst gut zu dem Objekt, welches mit einer derartigen Federung gefedert bzw. gelagert werden soll. Bei hiervon abweichenden Betriebszuständen ist eine nicht-optimale laterale Steifigkeit zu akzeptieren.

Die JP 2001 165240 A beschreibt die Bereitstellung einer Luftfeder mit eingebautem supraleitendem Aktuator, der stoßartige Vibrationen eines Fahrzeugs unterdrückt und den Komfort eines Fahrgastes verbessert. Ein Magnet zur Erzeugung eines Magnetfeldes (z. B. eine supraleitende Spule) wird in flüssigem Stickstoff getränkt, der in einem Behälter eingeschlossen ist, und das Fahrzeug wird darauf angeordnet. Die Luftfeder, die eine Luftkammer mit einer dem Magnetfelderzeugungsmagneten zugewandten Stromsteuerspule aufweist, ist in einer Wagenseite des Fahrzeugs angeordnet. Die Stromregelspule ist mit einer Stromversorgung und einem Stromregler versehen, der den von der Stromversorgung zugeführten Strom steuert. Der Stromwert, der zur Stromregelspule fließt, wird so gesteuert und eine elektromagnetische Kraft zwischen dem Magnetfelderzeugungsmagneten und der Stromregelspule erzeugt, um die Vibration des Fahrzeugs zu unterdrücken.

Die JP 2010 127350 A beschreibt die Bereitstellung einer Aufhängungsvorrichtung für ein Schienenfahrzeug, die in der Lage ist, die Kosten zu reduzieren, während die erforderlichen Funktionen beibehalten werden, und die Funktionen durch eine Vorrichtung, die so konfiguriert ist, dass sie das rollende Material relativ, seitlich und gleitend stützt, indem ein oberes Stützteil an einem unteren Stützteil anliegt, wenn eine Luftfeder flach wird, wesentlich zu verbessern. Die Aufhängungsvorrichtung für das Schienenfahrzeug umfasst die Luftfeder, die das obere Stützteil auf der Seite des Rollmaterials, das untere Stützteil auf der unteren Seite und eine Gummimembran umfasst, und eine Wellenfeder, die ein elastisches Teil 5 einer laminierten Gummistruktur umfasst, in der eine Vielzahl von elastischen Schichten und eine Vielzahl von harten Trennwänden abwechselnd zwischen dem unteren Stützteil und einem Aufnahmeteil auf der Seite des Lastwagens angeordnet sind. Wenn sich die Membran in einem luftleeren Zustand befindet, ist eine aus Fluorharz hergestellte Gleitplatte, die an einer Gleitfläche anliegt, die auf einer Unterseite des oberen Stützteils ausgebildet ist, am unteren Stützteil angeordnet, und die Gleitfläche wird einer Zinkphosphatbehandlung und dann einer Fluor- oder Molybdändisulfidbeschichtung unterzogen, um einen Beschichtungsfilm zu bilden.

Eine Aufgabe der vorliegenden Erfindung ist es, eine Federung, vorzugsweise eine Fahrzeugfederung, besonders vorzugsweise eine Schienenfahrzeugfederung, der eingangs beschriebenen Art bereit zu stellen, so dass die laterale Steifigkeit der Federung besser auf den jeweiligen Anwendungsfall abgestimmt werden kann. Dies soll möglichst einfach, bauraumsparend, kostengünstig und bzw. oder verlässlich erfolgen können. Zumindest soll eine Alternative zu den bekannten Möglichkeiten zur Verfügung gestellt werden.

Die Aufgabe wird erfindungsgemäß durch eine Federung sowie durch ein Fahrzeug mit den Merkmalen der unabhängigen Ansprüche gelöst. Vorteilhafte Weiterbildungen sind in den Unteransprüchen beschrieben.

Somit betrifft die vorliegende Erfindung eine Federung, vorzugsweise eine Fahrzeugfederung, besonders vorzugsweise eine Schienenfahrzeugfederung, mit einer Luftfeder mit einem Luftfederbalg, welcher zwischen einer Gleitplatte und einer Oberplatte angeordnet ist, wobei die Luftfeder ausgebildet ist, zwischen zwei schwingungstechnisch zu dämpfenden Körpern, vorzugsweise zwischen einem Fahrgestell und einer Karosserie eines Fahrzeugs, in Reihe angeordnet zu werden.

Die Federung ist dadurch gekennzeichnet, dass die Gleitplatte der Luftfeder metallisch ausgebildet ist und die Oberplatte wenigstens einen Elektromagneten aufweist, welcher ausgebildet und eingerichtet ist, anziehende und abstoßende magnetische Kräfte auf die Gleitplatte auszuüben. Alternativ kann umgekehrt die Oberplatte der Luftfeder metallisch ausgebildet sein und die Gleitplatte wenigstens einen Elektromagneten aufweisen, welcher ausgebildet und eingerichtet ist, anziehende und abstoßende magnetische Kräfte auf die Gleitplatte auszuüben.

In jedem Fall kann die Gleitplatte bzw. die Oberplatte abschnittsweise oder vollständig ein Metallelement aufweisen bzw. ein Metallelement sein oder auch aus Kunststoff mit metallischer Beimischung ausgebildet sein. Die Gleitplatte kann ein Gleitelement aufweisen, welches in einer entsprechenden Aufnahme der Gleitplatte, d.h. in einer Gleitelementaufnahme bzw. von einem Gleitelementträger, aufgenommen, d.h. gehalten, wird. Entsprechend kann das Gleitelement und bzw. oder die Gleitelementaufnahme bzw. der Gleitelementträger metallisch, d.h. aus Metall oder mit einer metallischen Beimischung, ausgebildet sein.

In jedem Fall kann auf diese Art und Weise eine elektromagnetische Kraft zwischen Gleitplatte und Oberplatte der Federung erzeugt werden. Je nach Speisung bzw. Polung des Elektromagneten kann diese elektromagnetische Kraft anziehend oder abstoßend wirken. Über die Stromstärke der Speisung des Elektromagneten kann die Stärke der elektromagnetischen Kraft beeinflusst werden.

Der vorliegenden Erfindung liegt dabei die Erkenntnis zugrunde, dass zwischen Elektromagnet und metallischem Gegenüber auf diese Art und Weise Kräfte erzeugt werden können, welche die laterale Steifigkeit der Federung beeinflussen können. Entsprechend kann die laterale Steifigkeit der Federung im Betrieb geändert werden, was statisch, d.h. auf einen vorbestimmten Wert, oder dynamisch, d.h. sich während der Nutzung und insbesondere während des Fährbetriebs kontinuierlich ändernd, erfolgen kann.

In jedem Fall kann hierdurch die laterale Steifigkeit der Federung besser auf den jeweiligen Anwendungsfall abgestimmt werden als dies bisher durch eine konstruktive feste Auslegung möglich ist. Insbesondere kann eine Veränderung der lateralen Steifigkeit der Federung im Betrieb erfolgen.

Gemäß einem Aspekt der Erfindung weist die Federung eine Steuerungseinheit auf, welche ausgebildet und eingerichtet ist, den Elektromagneten zur Erzeugung der anziehenden und abstoßenden magnetischen Kräfte zu betreiben, wobei die Steuerungseinheit ferner ausgebildet und eingerichtet ist, mittels der anziehenden und abstoßenden magnetischen Kräfte eine vorbestimmte laterale Steifigkeiten der Luftfeder zu erzeugen. Dies kann eine konkrete Möglichkeit der Umsetzung darstellen.

Gemäß einem weiteren Aspekt der Erfindung weist die Federung eine Auswerteeinheit auf, welche ausgebildet und eingerichtet ist,
- wenigstens einen Betriebsparameter, vorzugsweise die angelegte Spannung, des Elektromagneten zu erhalten und
- basierend auf dem erhaltenen Betriebsparameter des Elektromagneten wenigstens einen Parameter eines Objekts, vorzugsweise eines Fahrzeugs, besonders vorzugsweise eines Schienenfahrzeugs, welche die Federung verwendet, zu bestimmen.

Dies kann es ermöglichen, entsprechende Rückschlüsse aus dem Betrieb des Elektromagneten auf das Betriebsverhalten der Federung bzw. des gefederten Objekts zu ziehen. Diese Erkenntnisse können auch zum Betrieb der Federung genutzt werden.

Gemäß einem weiteren Aspekt der Erfindung weist die Federung eine Zusatzfeder mit einem Elastomerkörper auf, welcher zwischen einem Innenkörper und einem Außenkörper angeordnet ist, wobei die Gleitplatte der Luftfeder und der Außenkörper der Zusatzfeder feststehend miteinander verbunden sind, wobei die Zusatzfeder ausgebildet ist, zwischen der Luftfeder und dem einen schwingungstechnisch zu dämpfenden Körper, vorzugsweise dem Fahrgestell des Fahrzeugs, in Reihe angeordnet zu werden. Hierdurch können die Eigenschaften und Vorteile einer Zusatzfeder auch bei der erfindungsgemäßen Federung genutzt werden.

Die vorliegende Erfindung betrifft auch ein Fahrzeug, vorzugsweise ein Schienenfahrzeug, mit wenigstens einer Federung wie zuvor beschrieben. Hierdurch kann eine Umsetzung und Nutzung der erfindungsgemäßen Federung bei einem Fahrzeug erfolgen.

Mit anderen Worten liegt der Erfindung die Erkenntnis zugrunde, dass bei der Verwendung von Luftfedersystemen, insbesondere bei Schienenfahrzeugen, die laterale Steifigkeit eine wichtige Größe bei der Gewährleistung der Fahrstabilität sein kann. Für den Anwender bzw. für den Betreiber eines Schienenfahrzeugs kann es daher vorteilhaft sein, die laterale Steifigkeit der Luftfeder auch während des Betriebs bzw. des Fahrbetriebs verändern zu können. Dies ist bisher nicht möglich bzw. nicht bekannt.

Es soll daher eine Möglichkeit geschaffen werden, während des Betriebs bzw. des Fahrbetriebes die lateralen Steifigkeit einer Luftfeder bzw. eines Gürtelbalges (Sekundärfederung) zu verändern.

Der Kerngedanke der vorliegenden Erfindung beruht auf der Veränderung der lateralen Steifigkeit eines Luftfedersystems durch Anlegen eines Magnetfeldes. Ein in die Oberplatte des Luftfedersystems integrierter Elektromagnet hat als Gegenpart den metallischen Gleitplattenträger der Zusatzfeder. Bei Stromfluss durch den Elektromagnet in der Oberplatte wird eine elektromagnetische Kraft auf den Gleitplattenträger erzeugt, welche sich unterhalb der Oberplatte befinden. Die Oberplatte und damit der Wagenkasten kann so an seiner lateralen Bewegung behindert werden, was in diesem Fall gleichbedeutend mit einer Veränderung der lateralen Steifigkeiten des Luftfedersystems ist.

Der integrierte Elektromagnet kann unterschiedliche geometrische Formen annehmen. Es wäre auch denkbar den Magnet auf der Gegenseite (Gleitplattenträger, Zusatzfeder) anzubringen.

In jedem Fall kann vorteilhafter Weise die Veränderung der lateralen Steifigkeiten des Wagenkastens auch während des Betriebes erfolgen. Die eigentliche Sekundärfeder kann weitgehend unverändert bleiben. Die Auswertung der angelegten Feldstarke kann Rückschlüsse auf die Fahrdynamik ermöglichen.

Ein Ausführungsbeispiel und weitere Vorteile der Erfindung werden nachstehend im Zusammenhang mit den folgenden Figuren erläutert. Darin zeigt:
- Fig. 1: eine seitliche schematische Darstellung eines erfindungsgemäßen Fahrzeugs am Beispiel eines Schienenfahrzeugs; und
- Fig. 2: eine schematische Schnittdarstellung einer erfindungsgemäßen Federung am Beispiel einer Schienenfahrzeugfederung.

Die Beschreibung der o.g. Figuren erfolgt in kartesischen Koordinaten mit einer Längsrichtung X, einer zur Längsrichtung X senkrecht ausgerichteten Querrichtung (nicht dargestellt) sowie einer sowohl zur Längsrichtung X als auch zur Querrichtung senkrecht ausgerichteten vertikalen Richtung Z. Die Längsrichtung X kann auch als Tiefe X, die Querrichtung auch als Breite und die vertikale Richtung Z auch als Höhe Z bezeichnet werden. Die Längsrichtung X und die Querrichtung bilden gemeinsam die Horizontale, welche auch als horizontale Ebene bezeichnet werden kann. Die Längsrichtung X, die Querrichtung und die vertikale Richtung Z können gemeinsam auch als Raumrichtungen X, Z bzw. als kartesische Raumrichtungen X, Z bezeichnet werden.

Eine erfindungsgemäße Federung 2 wird als Fahrzeugfederung 2 am Beispiel einer Schienenfahrzeugfederung 2 betrachtet. Die Schienenfahrzeugfederung 2 ist in der vertikalen Richtung Z zwischen einem Fahrgestell 10, auch Fahrschemel 10 genannt, und einer Karosserie 11 eines Fahrzeugs 1 angeordnet. Das Fahrzeug 1 wird am Beispiel eines Schienenfahrzeugs 1 bzw. eines Kurzstreckentriebwagens 1 betrachtet, siehe Figur 1.

Die Schienenfahrzeugfederung 2 weist, in der vertikalen Richtung Z von unten anfangend betrachtet, eine Fahrgestellbefestigung 20 auf, welche mit dem Fahrgestell 10 des Schienenfahrzeugs 1 verbunden ist. Auf der Fahrgestellbefestigung 20 drauf ist eine Zusatzfeder 21 angeordnet, welche einen metallischen Innenkörper 21a in Form eines metallischen Innenkegels 21a, an diesem anvulkanisiert einen Elastomerkörper 21b und hieran anvulkanisiert einen metallischen Außenkörper 21c in Form einer metallischen Felge 21c aufweist.

Mit dem Außenkörper 21c der Zusatzfeder 21 ist in der vertikalen Richtung Z eine metallische Gleitplatte 22 feststehend verbunden, welche eine Aufnahme 22a bzw. einen Träger 22a, auch als Gleitelementaufnahme 22a bzw. als Gleitelementträger 22a zu bezeichnen, mit einem dort aufgenommenen Gleitelement 22b aufweist. Ferner ist radial ein Rand (nicht bezeichnet) eines Luftfederbalgs 23 an dem Außenkörper 21c der Zusatzfeder 21 feststehend angeordnet. An dem anderen Ende des Luftfederbalgs 23 bzw. an dessen anderem Rand (nicht bezeichnet) ist eine metallische Oberplatte 24 feststehend angeordnet. Der Luftfederbalg 23, die Zusatzfeder 21 und die Oberplatte 24 schließen luftdicht ein Innenvolumen 23a des Luftfederbalgs 23 ein, welches mittels eines Luftanschlusses 25 von außen zugänglich ist, um die Luftmenge innerhalb des Luftfederbalgs 23 zu erhöhen und zu reduzieren.

An bzw. in der Oberplatte 24 ist ein Elektromagnet 26 angeordnet. Der Elektromagnet 26 ist axial zur Gleitplatte 22 bzw. zur Zusatzfeder 21 ausgerichtet. Der Elektromagnet 26 ist mit einer Steuerungseinheit 27 sowie mit einer Auswerteeinheit 28 verbunden, so dass der Elektromagnet 26 von der Steuerungseinheit 27 gespeist und betrieben sowie die Betriebsparameter des Elektromagneten 26 von der Auswerteeinheit 28 ausgewertet werden können. Die Stärke des Magnetfelds, welches vom Elektromagneten 26 erzeugt werden kann, kann somit von der Steuerungseinheit 27 mittels der Amplitude des elektrischen Stroms beeinflusst werden.

Entsprechend kann bei der Nutzung bzw. im Betrieb der Federung 2 seitens der Steuerungseinheit 27 eine elektromagnetische Kraft zwischen dem Elektromagneten 26 und der Gleitplatte 22 erzeugt werden, welche je nach Polung des elektrischen Stroms anziehend oder abstoßend sein kann. Hierdurch kann die laterale Steifigkeit der Federung 2 beeinflusst und verändert werden.

### Bezugszeichenliste (Teil der Beschreibung)

- X: Längsrichtung; Tiefe
- Z: vertikale Richtung; Höhe

- 1: Fahrzeug; Schienenfahrzeug; Kurzstreckentriebwagen
- 10: Fahrgestell; Fahrschemel
- 11: Karosserie

- 2: Federung; Fahrzeugfederung; Schienenfahrzeugfederung
- 20: Fahrgestellbefestigung
- 21: Zusatzfeder
- 21a: Innenkörper bzw. Innenkegel der Zusatzfeder 21
- 21b: Elastomerkörper der Zusatzfeder 21
- 21c: Außenkörper bzw. Felge der Zusatzfeder 21
- 22: Gleitplatte
- 22a: Aufnahme der Gleitplatte 22 bzw. Träger der Gleitplatte 22 für Gleitelement 22b; Gleitelementaufnahme; Gleitelementträger
- 22b: Gleitelement der Gleitplatte 22
- 23: Luftfederbalg
- 23a: Innenvolumen des Luftfederbalgs 23
- 24: Oberplatte
- 25: Luftanschluss
- 26: Elektromagnet
- 27: Steuerungseinheit
- 28: Auswerteeinheit

## Patentansprüche

1. Federung (2), vorzugsweise Fahrzeugfederung (2), besonders vorzugsweise Schienenfahrzeugfederung (2),
mit einer Luftfeder mit einem Luftfederbalg (23), welcher zwischen einer Gleitplatte (22) und einer Oberplatte (24) angeordnet ist,
wobei die Luftfeder ausgebildet ist, zwischen zwei schwingungstechnisch zu dämpfenden Körpern, vorzugsweise zwischen einem Fahrgestell (10) und einer Karosserie (11) eines Fahrzeugs (1), in Reihe angeordnet zu werden, **dadurch gekennzeichnet, dass**
die Gleitplatte (22) der Luftfeder metallisch ausgebildet ist und
die Oberplatte (24) wenigstens einen Elektromagneten (26) aufweist, welcher ausgebildet und eingerichtet ist, anziehende und abstoßende magnetische Kräfte auf die Gleitplatte (22) auszuüben, oder umgekehrt.

2. Federung (2) nach Anspruch 1,
mit einer Steuerungseinheit (27), welche ausgebildet und eingerichtet ist, den Elektromagneten (26) zur Erzeugung der anziehenden und abstoßenden magnetischen Kräfte zu betreiben,
wobei die Steuerungseinheit (27) ferner ausgebildet und eingerichtet ist, mittels der anziehenden und abstoßenden magnetischen Kräfte eine vorbestimmte laterale Steifigkeiten der Luftfeder zu erzeugen.

3. Federung (2) nach Anspruch 1 oder 2,
mit einer Auswerteeinheit (28), welche ausgebildet und eingerichtet ist,
• wenigstens einen Betriebsparameter, vorzugsweise die angelegte Spannung, des Elektromagneten (26) zu erhalten und
• basierend auf dem erhaltenen Betriebsparameter des Elektromagneten (26) wenigstens einen Parameter eines Objekts, vorzugsweise eines Fahrzeugs (1), besonders vorzugsweise eines Schienenfahrzeugs (1), welche die Federung (2) verwendet, zu bestimmen.

4. Federung (2) nach einem der vorangehenden Ansprüche,
mit einer Zusatzfeder (21) mit einem Elastomerkörper (12b), welcher zwischen einem Innenkörper (21a) und einem Außenkörper (21c) angeordnet ist,
wobei die Gleitplatte (22) der Luftfeder und der Außenkörper (21c) der Zusatzfeder (21) feststehend miteinander verbunden sind,
wobei die Zusatzfeder (21) ausgebildet ist, zwischen der Luftfeder und dem einen schwingungstechnisch zu dämpfenden Körper, vorzugsweise dem Fahrgestell (10) des Fahrzeugs (1), in Reihe angeordnet zu werden.

5. Fahrzeug (1), vorzugsweise Schienenfahrzeug (1),
mit wenigstens einer Federung (2) nach einem der vorangehenden Ansprüche.

## Claims

1. Suspension (2), preferably a vehicle suspension (2), particularly preferably a rail-vehicle suspension (2),
having an air spring with an air-spring bellows (23), which is arranged between a sliding plate (22) and an upper plate (24),
wherein the air spring is configured to be arranged in series between two bodies which can be damped in terms of vibration, preferably between a bogie (10) and a body (11) of a vehicle (1),
**characterized in that**
the sliding plate (22) of the air spring is metallic and
the upper plate (24) comprises at least one electromagnet (26), which is configured and intended to apply attracting and repelling magnetic forces to the sliding plate (22), or vice versa.

2. Suspension (2) according to Claim 1,
having a control unit (27), which is configured and intended to operate the electromagnet (26) for generating the attracting and repelling magnetic forces, wherein the control unit (27) is also configured and intended to produce a predetermined lateral stiffness of the air spring by means of the attracting and repelling magnetic forces.

3. Suspension (2) according to Claim 1 or 2,
having an evaluation unit (28), which is configured and intended
• to obtain at least one operating parameter, preferably the applied voltage, of the electromagnet (26) and,
• on the basis of the obtained operating parameter of the electromagnet (26), to determine at least one parameter of an object, preferably of a vehicle (1), particularly preferably of a rail vehicle (1), which uses the suspension (2).

4. Suspension (2) according to one of the preceding claims,
having an additional spring (21) with an elastomer body (12b) which is arranged between an inner body (21a) and an outer body (21c),
wherein the sliding plate (22) of the air spring and the outer body (21c) of the additional spring (21) are fixed to one another,
wherein the additional spring (21) is configured to be arranged in series between the air spring and the body which can be damped in terms of vibration, preferably the bogie (10) of the vehicle (1).

5. Vehicle (1), preferably a rail vehicle (1),
having at least one suspension (2) according to one of the preceding claims.

## Revendications

1. Suspension (2), de préférence suspension de véhicule (2), de manière particulièrement préférée suspension de véhicule ferroviaire (2),
avec un ressort pneumatique avec un soufflet de ressort pneumatique (23), qui est agencé entre une plaque de glissement (22) et une plaque supérieure (24),
le ressort pneumatique étant réalisé pour être agencé en série entre deux corps à amortir en termes de vibrations, de préférence entre un châssis (10) et une carrosserie (11) d'un véhicule (1),
**caractérisée en ce que**
la plaque de glissement (22) du ressort pneumatique est réalisée sous forme métallique, et
la plaque supérieure (24) présente au moins un électroaimant (26) qui est réalisé et adapté pour exercer des forces magnétiques d'attraction et de répulsion sur la plaque de glissement (22), ou inversement.

2. Suspension (2) selon la revendication 1,
avec une unité de commande (27) qui est réalisée et adaptée pour faire fonctionner l'électroaimant (26) afin de générer les forces magnétiques d'attraction et de répulsion,
l'unité de commande (27) étant en outre réalisée et adaptée pour générer une rigidité latérale prédéterminée du ressort pneumatique au moyen des forces magnétiques d'attraction et de répulsion.

3. Suspension (2) selon la revendication 1 ou 2,
avec une unité d'évaluation (28) qui est réalisée et adaptée
• pour obtenir au moins un paramètre de fonctionnement, de préférence la tension appliquée, de l'électroaimant (26), et
• pour déterminer, sur la base du paramètre de fonctionnement obtenu de l'électroaimant (26), au moins un paramètre d'un objet, de préférence d'un véhicule (1), de manière particulièrement préférée d'un véhicule ferroviaire (1), qui utilise la suspension (2).

4. Suspension (2) selon l'une quelconque des revendications précédentes, avec un ressort supplémentaire (21) avec un corps élastomère (12b), qui est agencé entre un corps intérieur (21a) et un corps extérieur (21c),
la plaque de glissement (22) du ressort pneumatique et le corps extérieur (21c) du ressort supplémentaire (21) étant reliés de manière fixe l'un à l'autre,
le ressort supplémentaire (21) étant réalisé pour être agencé en série entre le ressort pneumatique et l'un des corps à amortir en termes de vibrations, de préférence le châssis (10) du véhicule (1).

5. Véhicule (1), de préférence véhicule ferroviaire (1),
avec au moins une suspension (2) selon l'une quelconque des revendications précédentes.
